# EUROPÄISCHE PATENTSCHRIFT

(11) **EP 2 115 825 B1**
(45) Veröffentlichungstag und Bekanntmachung des Hinweises auf die Patenterteilung: **27.06.2012**
(21) Anmeldenummer: 08706852.4
(22) Anmeldetag: 04.02.2008
(51) Int. Cl.: H01R 13/622

(54) **ELEKTRISCHER STECKVERBINDER**
ELECTRICAL CONNECTOR
CONNECTEUR ÉLECTRIQUE À FICHES

(30) Priorität: 07.02.2007 DE 202007002041 U
(43) Veröffentlichungstag der Anmeldung: 11.11.2009
(73) Patentinhaber: Coninvers GmbH, 71083 Herrenberg (DE)
(72) Erfinder: SCHOLLER, Johann, 94469 Deggendorf (DE); FREDL, Sonja, 94469 Deggendorf (DE)
(74) Vertreter: Klocke, Peter
(86) Internationale Anmeldenummer: PCT/DE2008/000187
(87) Internationale Veröffentlichungsnummer: WO 2008/095469

(56) Entgegenhaltungen:
- DE-A1- 10 233 075
- DE-U1-202005 010 113

## Beschreibung

Die Erfindung betrifft einen elektrischen Steckverbinder, mit einem Steckerteil und einem mit dem Steckerteil zusammensteckbaren Gegensteckerteil sowie mit einer vom Steckerteil getragenen Überwurfmutter zum Verschrauben des Steckerteils mit einer Gewindehülse des Gegensteckerteils, gemäß dem Oberbegriff des Anspruchs 1.

Derartige Steckerbindungen sind allgemein bekannt und werden bevorzugt für elektrische Verbindungen verwendet, die einfach und schnell herstellbar und lösbar sein sollen. Durch die Überwurfmutter werden das Steckerteil und das Gegensteckerteil des Steckverbinders nach dem Zusammenstecken gegen unbeabsichtigtes Trennen gesichert. Hierzu wird üblicherweise die Überwurfmutter, die ein Innengewinde aufweist, auf ein gegenseitiges Außengewinde des Gegensteckerteils bis zu einem axialen Anschlag aufgedreht und anschließend fest angezogen, damit sich die Schraubverbindung nicht lösen kann. Nachteilig bei solchen bekannten Steckverbindern mit Normgewinde ist die benötigte Zeit für ein Befestigen oder Lösen einer derartigen Steckverbindung.

Zur Behebung dieses Mangels sind weiterhin Steckverbinder bekannt, bei denen das Außengewinde des Gegensteckerteils und das Innengewinde der Überwurfmutter in Steckrichtung vorgesehene gewindefreie und gewindetragende Bereiche aufweisen, die derart ausgebildet und angeordnet sind, dass beim Verbinden des Steckerteils mit dem Gegensteckerteil die gewindetragenden Bereiche in die jeweiligen gewindefreien Bereiche des Steckerteils bzw. des Gegensteckerteils einführbar sind. Nach dem Herstellen der elektrischen Verbindung durch Ineinanderstecken des Steckerteils und des Gegensteckerteils ist der Steckverbinder durch Drehen der Überwurfmutter verriegelbar. Die schnelle Montage oder Demontage wird dadurch erreicht, dass die Überwurfmutter zur Verriegelung maximal um eine Umdrehung gedreht werden muss.

Ein solcher Steckverbinder wird in der DE 102 33 075 B4 offenbart. Die Patentschrift lehrt einen elektrischen Steckverbinder mit einem eine Gewindehülse ausbildenden Steckerteil zum Aufschrauben einer Überwurfmutter eines mit dem Steckerteil zusammensteckbaren Gegensteckerteils, wobei das Außengewinde der Gewindehülse an seinem Außendurchmesser mindestens einen in Steck- bzw. Aufschraubrichtung vorgesehenen gewindefreien Bereich aufweist, und wobei auf den gewindefreien Bereich des Außengewindes ein daran in seinem Umfang angepasstes Innengewinde der Überwurfmutter einsteckbar und fest drehbar ist.

Als Nachteil bei dem beschriebenem Steckverbinder wird angesehen, dass es möglich ist, die Überwurfmutter auch bei nicht vollständig zusammengesteckten Steckverbinder zu drehen. In einem solchen Fall können das Steckerteil und das Gegensteckerteil zwar durch mehrmaligen Drehen der Überwurfmutter festgezogen und damit sicher miteinander verriegelt werden, wobei der Vorteil der schnellen Montage und Demontage nicht sichergestellt ist.

Der Erfindung liegt daher die Aufgabe zugrunde, einen elektrischen Steckverbinder vorzuschlagen, bei dem ein Drehen der Überwurfmutter verhindert wird, solange das Steckerteil und das Gegensteckerteil nicht vollständig zusammengesteckt sind.

Diese Aufgabe wird erfindungsgemäß durch einen elektrischen Steckverbinder mit den Merkmalen des Anspruchs 1 gelöst. Weitere vorteilhafte Ausgestaltungen sind den Unteransprüchen zu entnehmen.

Bei dem erfindungsgemäßen elektrischen Steckverbinder ist in Steckrichtung vor mindestens einem gewindetragenden Bereich der Überwurfmutter mindestens ein erhabener Ringbundabschnitt angeordnet. Der Ringbundabschnitt greift beim Zusammenstecken des Steckerteils mit dem Gegensteckerteil in den gewindefreien Bereich des Außengewindes der Gewindehülse des Gegensteckerteils ein und ermöglicht ein Drehen der Überwurfmutter erst, wenn der Ringbundabschnitt den gewindefreien Bereich passiert hat. Dann kann die Überwurfmutter zur Verriegelung des Steckverbinders gedreht werden, so dass das Innengewinde der Überwurfmutter und das Außengewinde der Gewindehülse in Eingriff miteinander kommen, wobei der Ringbundabschnitt in Steckrichtung einen, vorzugsweise den letzten Gewindegang des Außengewindes der Gewindehülse hintergreift. Idealerweise ist zur Verriegelung des Steckverbinders maximal eine halbe Umdrehung der Überwurfmutter erforderlich, wodurch ein schnelles Herstellen und Lösen der elektrischen Verbindung sichergestellt ist.

Vorteilhafterweise weisen der Ringbundabschnitt und der gewindetragende Bereich des Innengewindes in Umfangsrichtung der Überwurfmutter eine identische Länge auf und fluchten miteinander. Damit ist sichergestellt, dass die Gewindegänge des Innengewindes der Überwurfmutter und des Außengewindes der Gewindehülse beim Zusammenstecken des Steckerteil mit dem Gegensteckerteil nicht unbeabsichtigt seitlich geringfügig in Eingriff gelangen können und ein schnelles Zusammenstecken verhindern. Selbiges gilt für das Trennen der Steckverbindung.

Vorzugsweise weist der Ringbundabschnitt und der gewindetragende Bereich der Überwurfmutter in Steckrichtung eine identische Kontur auf. Dies wirkt sich günstig auf die Prozesszeit bei der Herstellung der Gewindemutter aus und reduziert damit die entsprechenden Stückkosten.

In einer bevorzugten Ausführungsform der Erfindung ist in Steckrichtung hinter einem Gewindegang des gewindetragenden Bereichs des Gegensteckerteils ein Aufnahmeraum für den Ringbundabschnitt der Überwurfmutter vorgesehen. Der Aufnahmeraum kann in dem gewindetragenden Bereich zwischen den Gewindegängen oder nach den Gewindegängen angeordnet sein. Abhängig von seiner Anordnung ist er einseitig oder zweiseitig von einem Gewindegang begrenzt. Vorzugsweise ist der Aufnahmeraum im Anschluss an den in Steckrichtung letzten Gewindegang der Gewindehülse ausgebildet, wobei er von einem umlaufenden Ringbund an einer dem Außengewinde abgewandten Seite begrenzt sein kann. Der Aufnahmeraum muss eine Breite aufweisen, die größer ist als Dicke des Ringbundabschnittes in Steckrichtung, wobei die Dicke des Ringbundabschnitts im wesentlichen von der Gewindesteigung der Gewinde der Überwurfmutter bzw. der Gewindehülse bestimmt ist und mindestens einem 1fachen, vorzugsweise 2fachen eines Gewindeganges (Gewindesteigung, Gewindeteilung) entspricht.

In einer Ausgestaltung der Erfindung ist der Ringbundabschnitt parallel zu den Gewindegängen des Innengewindes angeordnet und als Gewindegangabschnitt ausgebildet. Der Gewindegangabschnitt kann dabei entsprechend der Form eines Spitzgewindes, Flachgewindes oder als Trapezgewindes ausgebildet und für einen Eingriff in einen korrespondierenden Gewindeabschnitt des Aufnahmeraumes vorgesehen sein. Wichtig ist dabei, das der als Gewindegang ausgebildete Ringbundabschnitt eine mit den Gewindegängen der Gewindehülse und der Überwurfmutter identische Steigung oder Teilung, bei unterschiedlicher Querschnittsform, aufweist.

In einer vorteilhaften Ausgestaltung des erfindungsgemäßen Steckverbinders ist eine in Umfangsrichtung gemessene Länge des gewindetragenden Bereiches des Außengewindes der Gewindehülse ein Mehrfaches des gewindetragenden Bereiches des Innengewindes der Überwurfmutter. Damit ist der gewindetragende Bereich der Überwurfmutter deutlich kürzer als der gewindetragende Bereich der Gewindehülse ausgebildet, was beim Drehen der Überwurfmutter eine optimale Überdeckung in Umfangsrichtung zur Folge hat. Auf diese Weise sind beim Drehen der Überwurfmutter das Innengewinde und das Außengewinde über einen großen Umfangsbereich miteinander in Eingriff, bevor die gewindetragenden Bereiche wieder außer Eingriff kommen.

Abhängig von der Gewindesteigung der gewindetragenden Bereiche können damit große Toleranzen des Gegensteckerteils weitgehend ausgeglichen werden, beispielsweise eine in Steckrichtung unterschiedliche Position des gewindetragenden Bereiches des Gegensteckerteils gegenüber einer dem Steckerteil zugewandten Stirnseite der Gewindehülse. Dies stellt sicher, dass nach dem Festdrehen der Überwurfmutter die Gewindehülse mit ihrer Stirnseite an eine der Stirnseite zugeordnete Stirnseite des Steckerteils angelegt und angepresst ist.

Besonders zweckmäßig erscheint eine Ausführungsform mit je zwei gewindetragenden und gewindefreien Bereichen, wobei die gewindetragenden Bereiche ein Längenverhältnis in Umfangsrichtung von mindestens 3:1 aufweisen. Bei mehr als zwei gewindefreien Bereichen, und/oder einem deutlich kleineren Längenverhältnis ist eine optimale Überdeckung über eine weiten Umfangsbereich beim Drehen der Überwurfmutter nicht sichergestellt.

Der erfindungsgemäße Steckverbinder weist mindestens je einen in Steckrichtung vorgesehenen gewindefreien Bereich und mindestens einen daran in Umfangsrichtung anschließenden gewindetragenden Bereich auf, die derart ausgebildet und angeordnet sind, dass beim Zusammenstecken des Steckerteils mit dem Gegensteckerteil die jeweiligen gewindetragenden Bereiche in die zugeordneten gewindefreien Bereiche des Stecker- bzw. Gegensteckerteils in Steckrichtung einführbar sind. Insbesondere können an dem Steckerteil und dem Gegensteckerteil jeweils zwei gewindefreie und gewindetragende Bereiche für das Innengewinde der Überwurfmutter bzw. das Außengewinde der Gewindehülse vorgesehen sein, so dass die Überwurfmutter beim Aufschrauben auf die Gewindehülse nicht verkantet.

Das Gegensteckerteil kann ein geschnittenes oder ein gegossenes Gewinde aufweisen. Bei einem gegossenen Gewinde können die zwei herstellungsbedingten abgeflachten Gewindeflächen als gewindefreie Bereiche im Sinne der Erfindung verstanden werden. Typisch erstrecken sich dabei in etwa die gewindetragenden Bereiche des Außengewindes über je 135° und dessen gewindefreie Bereiche über je 45°. Damit sind 75% des Umfangs des Außengewindes als gewindetragender Bereich und 25% als gewindefreier Bereich ausgebildet. Entsprechend umgekehrt ist das Verhältnis bei dem Umfang des Innengewindes der Überwurfmutter. Damit kann die Überwurfmutter für die Verriegelung um circa 135°, bei vollständiger Überdeckung der gewindetragenden Bereiche der Überwurfmutter des Steckerteils und der Gewindehülse des Gegensteckerteils, gedreht werden.

In einer bevorzugten Ausführungsform des erfindungsgemäßen Steckverbinders ist zwischen einer die Überwurfmutter tragenden Befestigungshülse des Steckerteils und der Überwurfmutter ein gummielastisches Ringelement angeordnet ist. Das Ringelement ist von der Überwurfmutter übergriffen und gepresst und wirkt als Reibungsbremse. Die Reibungsbremse beaufschlagt die Überwurfmutter in jeder Stellung bezüglich der Befestigungshülse. Die Hemmung der Drehbewegung erfolgt somit unabhängig von der Überdeckung in Steckrichtung des Innengewindes der Überwurfmutter mit dem Außengewinde der Gewindehülse des Gegensteckerteils. Dies bewirkt, dass nach der drehenden Verriegelung des elektrischen Steckverbinders, auch bei nicht festgezogener Überwurfmutter, d.h. wenn die Stirnseiten der Gewindehülse und der Befestigungshülse nicht aneinander gepresst sind, einen gewissen Schutz vor einer ungewollten Trennung des Steckerteils von dem Gegensteckerteil des elektrischen Steckverbinders. Das gummielastische Ringelement verhindert ein ungewolltes Lösen der Überwurfmutter durch Vibrationen und Erschütterungen und kann zudem den Steckerver-binder gegen Umwelteinflüsse abdichten.

Nachfolgend wir die Erfindung anhand eines in der Zeichnung dargestellten Ausführungsbeispiels näher erläutert. Weitere Merkmale der Erfindung ergeben sich aus der folgenden Beschreibung des Ausführungsbeispiels der Erfindung in Verbindung mit den Ansprüchen und der beigefügten Zeichnung. Die einzelnen Merkmale können für sich allein oder zu mehren bei unterschiedlichen Ausführungsformen der Erfindung wirklicht sein. Es zeigen:
- Figur 1: eine perspektivische Ansicht des erfindungsgemäßen elektrischen Steckverbinders im nicht zusammengesteckten Zustand;
- Figur 2: eine perspektivische Ansicht des Steckverbinders aus Figur 1 in zusammengestecktem und verriegeltem Zustand;
- Figur 3: eine vergrößerte Darstellung der Gewindehülse (Figur 3a) und der Überwurfmutter (Figur 3b) aus Figur 1 von einer anderen Blickrichtung; und
- Figur 4: einen vergrößerten Ausschnitt des Bereichs um der Überwurfmutter des zusammengesteckten und verriegelten Zustand des Steckverbinders aus Figur 2 in einer Achsschnittdarstellung.

Der in den Figuren 1, 2 dargestellte, erfindungsgemäße elektrische Steckverbinder 1 umfasst ein längliches Steckerteil 2 mit einer Überwurfmutter 3 und ein Gegensteckerteil 4, das im Ausführungsbeispiel als Winkelflansch ausgebildet ist. Die Überwurfmutter 3 ist an dem Steckerteil 2 drehbar befestigt und dient zum Aufschrauben auf eine Gewindehülse 5 des Gegensteckerteils 4. Das Steckerteil 2 kann ausschließlich in der in Figur 1 dargestellten Stellung der Überwurfmutter 3 bezüglich dem Korpus 6 des Steckerteils 2 mit dem Gegensteckerteil 4 zusammengesteckt werden. Im zusammengesteckten Zustand können das Steckerteil 2 und das Gegensteckerteil 4 durch Drehen der Überwurfmutter 3, um maximal 135°, miteinander verriegelt werden.

Das Gegensteckerteil 4 weist einen Kontaktträger 7 mit Kontaktelementen 8 und eine Codiereinrichtung 9 auf, die komplementär an den Steckerteil 2 vorgesehen, jedoch in der Zeichnung nicht dargestellt sind. Ein Verbinden des Steckerteils 2 mit dem Gegensteckerteil 4 des Steckverbinders 1 ist nur bei miteinander fluchtenden Codiereinrichtungen möglich, die jedoch beim Zusammenstecken des Steckverbinders 1 durch die Überwurfmutter 3 verdeckt sind. Zum einfachen Ausrichten des Steckerteils 2 bezüglich dem Gegensteckerteil 4 sind jeweils an dem Außenumfang des Steckerteils 2 und des Gegensteckerteils 4 entsprechende Markierungen 10, 10' vorgesehen.

Zum Verschrauben des Steckerteils mit dem Gegensteckerteil 4 sind an der Gewindehülse 5 ein Außengewinde 11 und an der Überwurfmutter 3 ein an das Außengewinde 11 angepasstes Innengewinde 12 vorgesehen. Wie aus den Figuren 3a, b ersichtlich, weisen das Außengewinde 11 und das Innengewinde 12 je zwei gewindefreie Bereiche 13 bzw. 14 und zwei gewindetragende Bereiche 15 bzw. 16 auf. Die in Umfangsrichtung gemessene Länge des gewindetragenden Bereichs 15 der Gewindehülse 5 entspricht im Wesentlichen der ebenfalls in Umfangsrichtung gemessenen Länge des gewindefreien Bereichs 14 der Überwurfmutter 3. Entsprechend sind die Längen der gewindetragenden Bereiche 12 der Überwurfmutter 3 und die gewindefreien Bereiche 13 der Gewindehülse 5 zueinander ausgebildet. Dies ermöglicht, dass beim Zusammenstecken des Steckerteils 2 mit dem Gegensteckerteil 4 die gewindetragenden Bereiche 15, 16 in die jeweiligen zugeordneten gewindefreien Bereiche 13, 14 der Gewindehülse 5 bzw. der Überwurfmutter 3 in Steckrichtung mit geringem Spiel ineinander einführbar sind.

Ein Zusammenstecken des Steckerteils 2 mit dem Gegensteckerteil 4 ist nur möglich, wenn die gewindefreien Bereiche 13, 14 mit den entsprechenden gewindetragenden Bereichen 15, 16 fluchten. Zur einfachen in Umfangsrichtung lagegenauen Positionierung der Überwurfmutter bezüglich dem Steckerteil 2 und dem Gegensteckerteil 4 weist die Überwurfmutter eine Einstellmarkierung 17 auf, die für das Zusammenstecken, wie in Figur 2 dargestellt, den Markierungen 10, 10' des Steckerteils 2 bzw. des Gegensteckerteils 4 gegenüberliegen muss und durch einen Anschlag festgelegt ist.

Das Innengewinde 12 und das Außengewinde 11 sind bei dem in der Zeichnung dargestellten Ausführungsbeispiels des erfindungsgemäßen Steckverbinders als Spitzgewinde mit je vier Gewindegängen 18 bzw. 19 ausgeführt. Die Gewinde 11, 12 weisen je zwei gewindetragende Bereiche 15 bzw. 16 und je zwei gewindefreie Bereiche 13 bzw. 14 auf, die in Umfangsrichtung symmetrisch an der Überwurfmutter 3 bzw. der Gewindehülse 5 angeordnet sind. Die in Umfangsrichtung gemessene Länge des gewindetragenden Bereichs 16 des Innengewindes 12 beträgt in etwa 1/3 der Länge des zugeordneten gewindetragenden Bereiches 15 des Außengewindes 11. Entsprechend sind die gewindefreien Bereiche 13, 14 der Gewindehülse 5 und der Überwurfmutter 3 ausgebildet. Damit sind die Gewindegänge 18 des Innengewindes 12 beim Drehen der Überwurfmutter 3 über einen Drehwinkel von nahezu 135°, bei vollständiger radialer Überdeckung, mit den Gewindegängen 19 des Außengewindes 11 in Eingriff. Dies ermöglicht eine entsprechende, allein von der Gewindesteigung abhängige, vergrößerte Bewegungmöglichkeit der Überwurfmutter 3 in Steckrichtung und damit den Ausgleich größer Toleranzen des Gegensteckerteils 4.

Wie aus den Figuren 3b, 4 ersichtlich, ist in Steckrichtung vor dem gewindetragenden Bereich der Überwurfmutter 3 ein erhabener Ringbundabschnitt 20 angeordnet, der in Steckrichtung gesehen eine zu den Gewindegängen 18 identische Kontur aufweist. Der Ringbundabschnitt 20 erstreckt sich in Steckrichtung um etwa zwei Gewindegänge 18 und verhindert ein Drehen der Überwurfmutter 3 während des Zusammensteckens des Steckerteils 2 mit dem Gegensteckerteil 4, solange der Ringbundabschnitt 20 in dem gewindefreien Bereich 13 des Außengewindes 11 der Gewindehülse 5, d.h. zwischen die beiden gewindetragenden Bereiche 15, eingreift. Erst wenn der Ringbundabschnitt 20 beim Zusammenstecken des Steckerteils 2 mit dem Gegensteckerteil 4 nicht mehr zwischen den gewindefreien Bereichen 13 des Außengewindes 11 der Gewindehülse 5 einliegt, lässt sich die Überwurfmutter 3 zum Verriegeln des Steckverbinders 1 in Umfangsrichtung drehen.

Für den Ringbundabschnitt 20 ist anschließend an das Außengewinde 11 an der Gewindehülse 5 ein ringförmiger Aufnahmeraum 21 ausgebildet, der in Steckrichtung von einem Ringbund 22 begrenzt ist. Die Breite des Aufnahmeraumes 21 beträgt in etwa das 2,5fache der Steigung des Außengewindes 11. Beim Drehen hintergreift der Ringbundabschnitt 20 der Überwurfmutter 3 den gewindetragenden Bereich 15 des Gegensteckerteils 4 und wird mit der Bewegung der Überwurfmutter 3 in Steckrichtung zu dem Ringbund 22 der Gewindehülse 5 hin bewegt.

Zwischen der Überwurfmutter 3 und einer Befestigungshülse 23 des Steckerteils 2, an der die Überwurfmutter 3 drehbar befestigt ist, ist in Steckrichtung hinter dem Innenwinde 12 der Überwurfmutter 3 ein O-Ring als gummielastisches Ringelement 24 angeordnet. Der in einer Nut einliegende O-Ring 24 ist, wie in der Figur 4 dargestellt, von der Überwurfmutter 3 übergriffen und gepresst. Der von der Überwurfmutter 3 elastische verformte O-Ring 24 wirkt als Rüttel- bzw. Vibrationsbremse für den Steckverbinder 1 und verhindert ein ungewolltes Lösen des Steckerteils 2 von dem Gegensteckerteil 4 und damit ein Trennen des elektrischen Steckverbinders 1 durch Reibungskraft.

## Patentansprüche

1. Elektrischer Steckverbinder (1), mit einem Steckerteil (2) und einem mit dem Steckerteil (2) zusammensteckbaren Gegensteckerteil (4) und mit einer vom Steckerteil (2) getragenen Überwurfmutter (3) zum Verschrauben des Steckerteils (2) mit einer Gewindehülse (5) des Gegensteckerteil (4), wobei ein Außengewinde (11) der Gewindehülse (5) und ein angepasstes Innengewinde (12) der Überwurfmutter (3), die einander zugeordnet sind, mindestens je einen in Steckrichtung vorgesehenen gewindefreien Bereich (13, 14) und mindestens einen daran in Umfangsrichtung anschließenden gewindetragenden Bereich (15, 16) aufweisen, und wobei die jeweiligen gewindefreien und gewindetragenden Bereiche (13, 14, 15, 16) derart ausgebildet und angeordnet sind, dass beim Zusammenstecken des Steckerteils (2) mit dem Gegensteckerteil (4) die gewindetragenden Bereiche (16, 15) in die jeweiligen gewindefreien Bereich (14, 13) des Steckerteils (2) bzw. Gegensteckerteils (4) einführbar sind, **dadurch gekennzeichnet, dass** in Steckrichtung vor dem mindestens einen gewindetragenden Bereich (16) der Überwurfmutter (3) mindestens ein erhabener Ringbundabschnitt (20) angeordnet ist.

2. Steckverbinder nach Anspruch 1, **dadurch gekennzeichnet, dass** der Ringbundabschnitt (20) und der gewindetragende Bereich (16) in Umfangsrichtung der Überwurfmutter (3) eine identische Länge aufweisen und miteinander fluchten.

3. Steckverbinder nach Anspruch 1 oder 2, **dadurch gekennzeichnet, dass** der Ringbundabschnitt (20) und der gewindetragende Bereich (16) der Überwurfmutter (3) in Steckrichtung eine identische Kontur aufweisen.

4. Steckverbinder nach einem der vorangegangenen Ansprüche, **dadurch gekennzeichnet, dass** in Steckrichtung hinter einem Gewindegang (19) des gewindetragenden Bereichs (15) des Gegensteckerteils (4) ein Aufnahmeraum (21) für den Ringbundabschnitt (20) vorgesehen ist.

5. Steckverbinder nach einem der vorangegangenen Ansprüche, **dadurch gekennzeichnet, dass** der Ringbundabschnitt (20) parallel zu den Gewindegängen (18) des Innengewindes (12) angeordnet und als Gewindegangabschnitt ausgebildet ist.

6. Steckverbinder nach Anspruch 1, **dadurch gekennzeichnet, dass** eine Länge in Umfangsrichtung des gewindetragenden Bereiches (15) des Außengewindes (11) der Gewindehülse (5) ein mehrfaches des gewindetragenden Bereiches (16) des Innengewindes (12) der Überwurfmutter (3) beträgt.

7. Steckverbinder nach einem der vorangegangenen Ansprüche, **dadurch gekennzeichnet, dass** zwischen einer die Überwurfmutter (3) tragenden Befestigungshülse (23) des Steckerteils (2) und der Überwurfmutter (3) ein gummielastisches Ringelement (24), das von der Überwurfmutter (3) übergriffen sowie gepresst ist, als Reibungsbremse angeordnet ist.

## Claims

1. Electrical connector (1), comprising a connector part (2) and a mating connector part (4) which can be plugged together, and a coupling ring (3), carried by the connector part (2), for screwing the connector part (2) with a threaded sleeve (5) of the mating connector part (4), with an outer thread (11) of the threaded sleeve (5) and a correspondingly configured inner thread (12) of the coupling ring (3) that are associated with each other having at least one unthreaded section (13, 14) each in the direction of insertion, and, adjacent to that in the circumferential direction, at least one threaded section (15, 16), with the respective unthreaded and threaded sections (13, 14, 15, 16) being configured and arranged in such a manner that, when the connector part (2) is plugged together with the mating connector part (4), the threaded sections (16, 15) can be inserted into the respective unthreaded sections (14, 13) of the connector part (2) respectively the mating connector part (4), **characterized in that** at least one raised annular collar section (20) is located in front of at least one threaded section (16) of the coupling ring (3) in the direction of insertion.

2. Connector according to Claim 1, **characterized in that** the raised annular collar section (20) and the threaded section (16) in the circumferential direction of the coupling ring (3) are of identical length and are in alignment with each other.

3. Connector according to Claim 1 or 2, **characterized in that** the raised annular collar section (20) and the threaded section (16) of the coupling ring (3) have an identical contour in the direction of insertion.

4. Connector according to one of the preceding Claims, **characterized in that** a receptacle space (21) for the raised annular collar section (20) is provided in the direction of insertion behind a course of thread (19) of the threaded section (15) of the mating connector part (4).

5. Connector according to one of the preceding Claims, **characterized in that** the raised annular collar section (20) is arranged parallel to the courses of thread (18) of the inner thread (12) and has the form of a section of a course of thread.

6. Connector according to Claim 1, **characterized in that** a length, in the circumferential direction, of the threaded section (15) of the outer thread (11) of the threaded sleeve (5) amounts to a multiple of the threaded section (16) of the inner thread (12) of the coupling ring (3).

7. Connector according to one of the preceding Claims, **characterized in that**, between an attachment sleeve (23) of the connector part (2) that carries the coupling ring (3) and the coupling ring (3), a rubber-elastic ring element (24) serving as a friction brake is located that is overlapped and pressed by the coupling ring (3).

## Revendications

1. Connecteur électrique (1), comprenant une partie de connecteur (2) et une partie de connecteur complémentaire (4) qui peut être accouplée avec la partie de connecteur (2), et un écrou-raccord (3) porté par la partie de connecteur (2) et servant à visser la partie de connecteur (2) avec une douille filetée (5) de la partie de connecteur complémentaire (4), un filetage extérieur (11) de la douille filetée (5) et un filetage intérieur (12) adapté de l'écrou-raccord (3), qui sont associés l'un à l'autre, présentant chacun au moins une zone sans filetage (13, 14) prévue dans la direction d'enfichage et au moins une zone avec filetage (15, 16) lui faisant suite en direction circonférentielle, les zones sans filetage et avec filetage (13, 14, 15, 16) respectives étant conçues et disposées de telle manière que lors de l'accouplement de la partie de connecteur (2) avec la partie de connecteur complémentaire (4), les zones avec filetage (16, 15) puissent être introduites dans les zones sans filetage (14, 13) respectives de la partie de connecteur (2), respectivement de la partie de connecteur complémentaire (4), **caractérisé en ce qu'**au moins une section de collet annulaire (20) en relief est disposée avant ladite au moins une zone avec filetage (16) de l'écrou-raccord (3) dans la direction d'enfichage.

2. Connecteur selon la revendication 1, **caractérisé en ce que** la section de collet annulaire (20) et la zone avec filetage (16) présentent une longueur identique en direction circonférentielle de l'écrou-raccord (3) et sont alignées l'une avec l'autre.

3. Connecteur selon la revendication 1 ou 2, **caractérisé en ce que** la section de collet annulaire (20) et la zone avec filetage (16) de l'écrou-raccord (3) présentent un contour identique dans la direction d'enfichage.

4. Connecteur selon une des revendications précédentes, **caractérisé en ce qu'**une chambre de réception (21) pour la section de collet annulaire (20) est prévue derrière un pas de filetage (19) de la zone avec filetage (15) de la partie de connecteur complémentaire (4) dans la direction d'enfichage.

5. Connecteur selon une des revendications précédentes, **caractérisé en ce que** la section de collet annulaire (20) est disposée parallèlement aux pas de filetage (18) du filetage intérieur (12) et réalisée sous la forme de section de pas de filetage.

6. Connecteur selon la revendication 1, **caractérisé en ce qu'**une longueur en direction circonférentielle de la zone avec filetage (15) du filetage extérieur (11) de la douille filetée (5) est égale à un multiple de la zone avec filetage (16) du filetage intérieur (12) de l'écrou-raccord (3).

7. Connecteur selon une des revendications précédentes, **caractérisé en ce qu'**un élément annulaire (24) à élasticité caoutchoutique, qui est recouvert et comprimé par l'écrou-raccord (3) est disposé en tant que frein à friction entre la douille de fixation (23) portant l'écrou-raccord (3) de la partie de connecteur (2) et l'écrou-raccord (3).
